# EUROPÄISCHE PATENTSCHRIFT

(11) **EP 0 025 144 B1**
(45) Veröffentlichungstag und Bekanntmachung des Hinweises auf die Patenterteilung: **23.11.1983**
(21) Anmeldenummer: 80104918.0
(22) Anmeldetag: 19.08.1980
(51) Int. Cl.: C14B 1/26

(54) **Vorrichtung zum Aufspannen von Häuten oder Fellen bei der Lederherstellung**
Apparatus for stretching hides or skins in the manufacture of leather
Appareil pour tendre les cuirs ou les peaux dans la fabrication du cuir

(30) Priorität: 07.09.1979 DE 2936118
(43) Veröffentlichungstag der Anmeldung: 18.03.1981
(73) Patentinhaber: Ludw. Lindgens KG Lederfabrik, D-4330 Mülheim a.d.Ruhr 1 (DE)
(72) Erfinder: Müntjes, Wolfgang, D-4330 Mülheim a.d.Ruhr (DE)
(74) Vertreter: Stenger, Alex

## Beschreibung

Die Erfindung betrifft eine Vorrichtung zum Spannen von Häuten oder Fellen bei der Lederherstellung mit einem auf einem Maschinentisch angeordneten Spannrahmen, in dem eine Vielzahl von Spannklemmen an im wesentlichen radialen Führungen verschiebbar gehalten sind, und mit einer Andruckeinrichtung zum Festhalten der zu spannenden Haut in ihrer Auflageposition auf dem Spannrahmen.

Eine solche automatische Spannanlage zum Aufspannen von Häuten oder Fellen vor dem Trocknen ist bekannt. Dabei wird die zu spannende Haut auf den Spannrahmen aufgelegt und von Spannklemmen erfasst, die sich von den Rahmen-Aussenseiten auf den radialen Führungen zur Rahmenmitte hin bewegen. Die Führungen bestehen aus strahlenförmig zwischen einem Aussenrahmen und einem Innengestell des Spannrahmens verlaufenden Gleitschienen. In dem Augenblick, in dem eine Spannklemme mit ihrer Maulöffnung die Haut erfasst, erfolgt die Auslösung einer federbelasteten Schliesse, welche die Haut fest greift. Der Spannvorgang selbst wird nach der Verbindung der Spannklemmen mit der Haut dadurch bewirkt, dass die Spannklemmen mit einer vorgegebenen Zugkraft auf ihren Führungen in Richtung auf den Aussenrahmen bewegt werden. Zu diesem Zweck ist der Spannrahmen auf einem Maschinentisch angeordnet, in welchem korrespondierende strahlenförmige Gleitschienen vorhanden sind, auf denen über Zugseile angetriebene Schlitten verschieblich sind, die mit den zugehörigen Spannklemmen kuppelbar und entkuppelbar sind. Nach dem Spannen wird der Rahmen vom Maschinentisch abgenommen und einem Trockenofen zugeführt.

Nachteilig ist bei dieser bekannten Spannvorrichtung, dass ein sicheres Erfassen des räumlich ungleichmässigen Felles durch die Spannklemmen nicht gewährleistet ist. Es besteht die Gefahr, dass die zuerst an dem Aussenrand der zu spannenden Haut ankommende Spannklemme diesen wegen der zipfligen Form nicht greift, sondern vor sich her nach innen schiebt. Danebenliegenden Spannklemmen ist es dann ebenfalls nicht möglich, den Leder-Aussenrand unter Auslösung der Schliesse zu erfassen, so dass auch ein nachfolgender Spannvorgang nicht möglich ist. Die Bedienung muss dann sämtliche Spannklemmen wieder in die Ausgangsposition bringen, die Haut neu auflegen und einen neuen Versuch mit der Maschine unternehmen. Wesentliche Ursache für das nicht einwandfreie Arbeiten der beschriebenen Spannvorrichtung ist, dass die zu spannende Haut in ihrer Positionierung auf den Spannrahmen nicht gehalten ist, sondern durch die Spannklemmen verschieblich ist.

Um hier eine Besserung zu erreichen, ist bereits vorgeschlagen worden, oberhalb des Spannrahmens eine Richtvorrichtung nach Art eines Gegenhalters absenkbar anzuordnen, welche strahlenförmige Leisten aufweist, die mit den Gleitschienen des Spannrahmens korrespondieren und auf diese Weise im abgesenkten Zustand der Richtvorrichtung die Haut zwischen sich festhalten. Nachteilig ist der zu betreibende konstruktive und Fertigungs-Aufwand, ohne dass insbesondere bei dünnen Häuten der gewünschte Erfolg erzielt wird. Vorhandene Falten oder Verwellungen im Fell werden nämlich durch die sich absenkende Andruckvorrichtung nicht geglättet, sondern in ihrer Position zusammengedrückt, was im Aussenbereich dazu führt, dass ein sicheres Erfassen durch die Spannklemmen nicht gewährleistet ist.

Der Erfindung liegt daher angesichts dieses Standes der Technik die Aufgabe zugrunde, eine Spannvorrichtung für das Klammern von Häuten in Gerbereibetrieben zu schaffen, welche ein sicheres Erfassen und Festhalten des Aussenrandes der zu spannenden Haut durch die Spannklemmen ohne Verrutschen oder Verschieben der Haut und unter Glättung von Falten und Verwerfungen ermöglicht.

Die Aufgabe ist erfindungsgemäss dadurch gelöst, dass jeder Spannklemme eine mit ihr verschiebbare Andruckeinrichtung zugeordnet ist. Die Andruckeinrichtung kann entweder an der Spannklemme selbst oder an dem die Spannklemme verschiebenden Element, insbesondere Schlitten, des Maschinentisches befestigt sein. Sie wird folglich gemeinsam mit der Spannklemme verfahren, erfasst und hält den Haut-Aussenbereich unverschiebbar in seiner Auflageposition, indem die Schliesse der Spannklemme ausgelöst wird.

Vorzugsweise ist die Andruckeinrichtung drehbeweglich und weist eine Abrollfläche auf. Sie kann insbesondere eine Rolle, Walze oder rotierende Bürste sein, wobei die flächige Auflage der Walze oder Bürste anstelle der punktförmigen der Rolle beim Spannen dünner Häute wegen der besseren Glättwirkung zu bevorzugen ist.

Der Vorzug der Glättung von Falten und Verwellungen der zu spannenden Haut wird verbessert, wenn gemäss einer zweckmässigen Ausgestaltung der Erfindung die Andruckeinrichtung eine Zugkräfte auf die Haut aufbringende Relatlvbewegung ausführt. Hierzu kann insbesondere ein separater Antrieb für die Drehbewegung der Rolle, Walze oder rotierenden Bürste vorgesehen sein. Der Antrieb kann ein Riementrieb sein, der von dem die Spannklemme verschiebenden Element des Maschinentisches mit einer Übersetzung zur Andruckeinrichtung geführt ist.

Eine weitere Verbesserung des Halteergebnisses und des gewünschten Glättens der zu haltenden Haut wird erzielt, wenn die Andruckeinrichtung in Vorschubrichtung der Spannklemme vorlaufend zur Klemmebene angeordnet ist. Hierbei können vorzugsweise mehrere Rollen, Walzen oder Bürsten voreinander, ggf. separat angetrieben, vorgesehen sein. Ein maximaler Ausbreiteffekt ist hiermit erzielbar.

Generell erfordert die Andruckeinrichtung - wie der Name schon sagt - einen oberhalb der zu spannenden Haut angeordneten Halter und einen unterhalb der Haut angeordneten Gegenhalter. Je nach Stellung des Halters in bezug zur Spannklemme ist der Gegenhalter als Teil des Spannrahmens bereits vorhanden oder muss vorgesehen werden. Befindet sich beispielsweise die Rolle in Flucht mit der Spannklemme vor ihr, kann der Gegenhalter der untere Schenkel der Öffnung der Spannklemme sein oder auch ihre Führung. Befindet sich der Halter der Andruckeinrichtung neben der Spannklemme, kann als Gegenhalter ein zwischen den Führungen des Spannrahmens jeweils angeordnetes Blech vorgesehen sein. Vorzugsweise ist nach einer zweckmässigen Ausgestaltung der Erfindung als Gegenhalter eine Druck-Rolle, Walze oder Bürste in einer Stellung unterhalb der zu spannenden Haut dem Halter der Andruckeinrichtung zugeordnet. Die Rolle, Walze oder Bürste und/oder der Gegenhalter können zur Anpassung an die Hautstärke verstellbar und federnd gelagert sein.

In der bevorzugten konkreten konstruktiven Ausgestaltung der Erfindung ist am Schlitten des Maschinentisches jeder Spannklemme ein im wesentlichen U-förmiger, um 90° nach vorn verschwenkter Hebel mit sich erweiternden Schenkeln angelenkt, der an seinem oberen Schenkel die Andruckeinrichtung, insbesondere Rolle, Walze oder Bürste, drehbeweglich trägt und an seinem unteren Schenkel durch ein Gegengewicht belastet ist. Bei dieser Ausführungsform der Erfindung ist zwar jeder Spannklemme eine Andruckeinrichtung zugeordnet, diese verbleibt aber beim Maschinentisch, wenn der Spannrahmen dem Trockenofen zugeführt wird. Dies ist nicht der Fall bei Ausführungen der Erfindung, bei denen an der Spannklemme selbst, beispielsweise über ein seitliches Distanzstück, eine Rolle als Andruckeinrichtung befestigt ist. Diese Ausführungsform kann bei kleineren Anlagen z. B. zur Verarbeitung halber Häute Vorteile haben.

Die Andruckeinrichtung kann zur Erzielung eines hohen Eigengewichts aus Stahl bestehen und mit einem Kunststoff belegt sein.

Insgesamt wird durch die Erfindung erreicht, dass die zu spannende Haut sicher in die Spannklemme eingeführt wird, dort detektiert und durch die Schliesse festgehalten wird, da durch die Andruckeinrichtung unter Glättung von Falten und Verwellungen jedes Verrutschen der Haut vermieden ist. Selbst Zipfel des Leders werden ausgezogen und nicht-wie bisher-durch die Spannklemme unter Rückklappung verschoben, so dass auch diese Nachteile des Standes der Technik behoben sind. Bei Anwendung einer zusätzlichen Zugkraft ist eine besondere Ausbreitwirkung gewährleistet und ist es nicht mehr erforderlich, die zu spannende Haut sehr glatt auf den Rahmen aufzulegen. Grosse Einsparungen an Arbeitskräften sowie ein reibungsloser Betriebsablauf mit schnellen Rüstzeiten werden erhalten.

Weitere Einzelheiten, Merkmale und Vorteile des Gegenstandes der Erfindung ergeben sich aus der nachfolgenden Beschreibung der zugehörigen Zeichnung, in der verschiedene bevorzugte Ausführungsformen der Erfindung schematisch dargestellt sind. In der Zeichnung zeigt:
Fig. 1 eine Spannvorrichtung in ihren wesentlichen Teilen in einer Rückansicht,
Fig. 2 die Spannvorrichtung der Fig. 1 in einer Seitenansicht gemäss Pfeil A der Fig. 1,
Fig. 3 eine Seitenansicht einer anderen Ausführungsform einer Spannvorrichtung und
Fig. 4 die Rückansicht der Ausführungsform gemäss Fig. 1 in vergrösserter Ausschnittsdarstellung und
Fig. 5 eine Rückansicht einer Spannvorrichtung mit durch einen separaten Antrieb antreibbarer Spannrolle.

In der Zeichnung sind nur die mit der Erfindung in direktem Bezug stehenden technischen Elemente von Spannvorrichtungen dargestellt. Insbesondere ist darauf verzichtet worden, die genaue Ausgestaltung des an sich bekannten Maschinentisches, auf den Spannrahmen aufgelegt, abgenommen, einem Trockenofen zugeführt werden und wieder aufgelegt werden, zu beschreiben. Vom Maschinentisch sind der Fig. 1 der Zeichnung allein zwei Führungsschienen 1 und 2 entnehmbar, die aus einem rechteckigen Stahlprofil bestehen und zu einer Vielzahl von Führungen gehören, die im wesentlichen strahlenförmig im Maschinentisch angeordnet sind. Auf dem Maschinentisch liegt ein Spannrahmen 3, der aus einem nicht dargestellten Aussenrahmen, einem Innenrahmen und einer Vielzahl von im wesentlichen radial verlaufenden Führungen 4, 5 besteht. Die Führungen 4, 5 sind den Führungsschienen 1, 2 gleich ausgebildet und funktionell zugeordnet, weshalb sie in gleicher Ebene oberhalb der Führungsschienen 1, 2 positioniert sind.

In einer Klammerstation werden etwa 60 solcher Spannrahmen 3 benötigt, um zu bearbeitende Haut oder Felle bei der Lederherstellung zu spannen und anschliessend auf dem Spannrah₋ men in einem Ofen zu trocknen.

Zwischen jeweils zwei Führungen 4, 5 ist geringfügig unterhalb der Arbeitsebene eine flächige Abstützung 6 aus Blech angeordnet. Zwischen zwei Abstützungen ist im Bereich der Führungen 4, 5 ausreichend Abstand gelassen, um auf den Führungen 4, 5 verschiebbar angeordneten Spannklemmen 7, 8 ausreichende Arbeitsmöglichkeit zu lassen. Insgesamt weist ein Spannrahmen 3 in der beschriebenen Ausführungsform 94 Spannklemmen 7, 8 auf.

Die Spannklemme 7, 8, die mit mehr Einzelheiten der Fig. 2 der Zeichnung entnehmbar ist, besteht im wesentlichen aus einem um 90° gelegt angeordneten U-Kunststoffprofil 9, dessen oberer Schenkel 10 und unterer Schenkel 11 sich zum Inneren des Rahmens hin erweitern, um eine Maulöffnung zur Einführung des Aussenrandes einer zu spannenden Haut zu bilden. Der obere Schenkel 10 trägt eine federbelastete Schliesse 12, die mit dem unteren Schenkel 11 beim Festklemmen einer Haut zusammenwirkt, indem sie durch den Federdruck nach unten verschwenkt wird. Die Auslösung der Schliessbewegung erfolgt mittels eines Abtasthebels 13, der im unteren Schenkel 11 gelenkig und federbelastet gelagert ist und auf einen Magnetschalter wirkt, der ein Luftventil ansteuert, welches die Arretierung der Schliesse 12 in der in der Zeichnung dargestellten oberen Stellung löst.

Am unteren Schenkel 11 des U-Profils 9 ist ferner ein Schlitten 14 befestigt, der verschiebbar auf der zugehörigen Führung 4, 5 sitzt.

Der Schlitten 14 wird von einem unter ihm auf der Führungsschiene 1, 2 laufenden Wagen 15 verschoben, der an ein Zugseil 16 angeschlossen ist, welches von einem Pressluftzylinder hin und hergezogen werden kann. Am Wagen 15 ist hinten eine Sperrklinke 17 verschwenkbar gelagert, die den Schlitten 14 in Richtung vorwärts mitnimmt, und ist vorn ein hochstehender Vorsprung 18 ausgebildet, der die Mitnahme der Spannklemme 7, 8 nach rückwärts bewirkt.

Hinter dem Wagen 15 ist mit ihm kuppel- und entkuppelbar ein Träger 19 für eine Andruckeinrichtung 20 verschiebbar auf der Führungsschiene 1, 2 gehalten. Am Träger 19 ist seitlich herausstehend eine Achse 21 befestigt, welche an ihrem äusseren Ende verschwenkbar einen im wesentlichen U-förmigen, um 90° nach vorn gelegten Hebel 22 trägt. Der Hebel greift durch den Schlitz 23 der Abstützplatte 6 hindurch und ist an seinem oberen Schenkel 24 mit einer Rolle 25 versehen, die geeignet ist, Druck- und Zugkräfte auf eine Haut auszuüben, die in dem Zwischenraum zwischen Rollenfläche und Abstützplatte 6 liegt.

Eine solche Andruckeinrichtung 20 ist bei der beschriebenen Ausführungsform jeder Spannklemme 7, 8 des Spannrahmens 3 zugeordnet. Es sind aber andere Ausführungsformen denkbar, bei denen z.B. nur jeder zweiten Spannklemme eine Andruckeinrichtung zugeordnet wird, beispielsweise dann, wenn Rollen 25 beidseitig einer Spannklemme angeordnet werden. Wesentliches Element der Anordnung der Rolle 25 ist ihr Verlauf gegenüber der Ebene der Schliesse 12, welcher Flg. 2 der Zeichnung entnehmbar ist. Dort ist auch angedeutet, dass der Träger 19 mit einer Rolle 26 versehen werden kann, die auf der Führungsschiene 1 abrollt und deren Drehbewegung über ein nicht dargestelltes Getriebe ausgenutzt werden kann, die Rolle 25 derart anzutreiben, dass sie eine Zugkraft auf die unter ihr befindliche Haut ausübt. Die Rolle 25 bewegt sich in diesem Fall schneller als die Spannklemme 7, 8 aufgrund einer eingebauten Übersetzung.

Der untere Schenkel 31 des Hebels 22 trägt ein Gegengewicht 27, dessen Abstimmung die Höhe der aufgebrachten Druckkraft beeinflusst. Eine Verschwenkung der gesamten Andruckeinrichtung 20 um die Achse 21 ist möglich.

Die Fig. 3 der Zeichnung zeigt eine Ausführungsform einer Spannklemme 28, die selbst mit einer Andruckeinrichtung 29 ausgestattet ist, welche damit Teil der Spannklemme 28 ist.

Auf eine Detailbeschreibung der Spannklemme 26 mit ihren verschiedenen Bogen- und Winkelhebeln zum Spannen, Auslösen und Rückspannen der Schliesse wird verzichtet, da die diesbezügliche Ausbildung der Spannklemme 28 unabhängig für die technische Ausbildung und Funktion der Andruckeinrichtung 29 ist. Diese besteht aus einer Druckrolle 30, welche am oberen Schenkel der Spannklemme 28 mit seitlichem Abstand auf einer Achse 32 drehbar befestigt ist. Der Vorlauf gegenüber der Klemmebene ist der Zeichnung entnehmbar.

Die Wirkung der Andruckeinrichtung 20 und 29 besteht darin, dass vor Erreichen des Aussenrandes der zu spannenden Haut beidseitig jeder Spannklemme ein Druck und ggf. Zug nach aussen auf die Haut ausgeübt wird, diese damit geglättet wird und flächig gegen eine Verschiebung festgehalten wird, so dass die dann in die Maulöffnung der Spannklemme eingeführte Haut auch an Zipfeln den Abtasthebel 13 auslöst und damit die Schliesse 12 in Klemmstellung bringt, ohne dass die Möglichkeit besteht, dass die Spannklemme die Haut ohne Klemmung vor sich her auf dem Spannrahmen nach innen schiebt.

Die Fig. 4 der Zeichnung zeigt die Rückansicht des Gegenstands der Fig. 1 in vergrösserter Ausschnittsdarstellung. Es ist erkennbar, dass oberhalb der Führung 4 des Spannrahmens 3 geringfügig unterhalb der Arbeitsebene eine flächige Abstützung 6 aus Blech angeordnet ist. Zwischen zwei Abstützungen 6 ist im Bereich der Führung 4 ausreichender Abstand gelassen, um einer auf der Führung 4 verschiebbar angeordneten Spannklemme 7 ausreichende Arbeitsmöglichkeit zu geben. Die Spannklemme 7 besteht gemäss Beschreibung zu Fig. 2 der Zeichnung aus einem U-Kunststoffprofil 9, dessen oberer Schenkel die federbelastete Schliesse 12 trägt, die mit dem unteren Schenkel beim Festklemmen einer Haut zusammenwirkt. Dabei erfolgt die Auslösung des Schliessvorgangs durch den Abtasthebel 13, der durch die in die Maulöffnung der Spannklemme 7 eingeführte Haut betätigt wird und hierzu um eine Achse 36 gelenkig verschwenkbar ist.

Der am unteren Schenkel der Spannklemme 7 befestigte Schlitten 14 sitzt verschiebbar auf der zugehörigen Führung 4 und wird mittels des Wagens 15 gemäss Fig. 2 der Zeichnung verschoben.

Fig. 5 zeigt eine Rückansicht der Spannklemme 7 mit geändertem Antrieb für die Spannrolle 25. Der Antrieb besteht aus einem separaten, nicht dargestellten Motor, der über einen Treibriemen 33 mit Treibrollen 34, 35 auf die Spannrolle 25 wirkt.

## Patentansprüche

1. Vorrichtung zum Spannen von Häuten oder Fellen bei der Lederherstellung mit einem auf einem Maschinentisch angeordneten Spannrahmen (3), in dem eine Vielzahl von Spannklemmen (7, 8, 28) an im wesentlichen radialen Führungen (4, 5) verschiebbar gehalten sind, und mit einer Andruckeinrichtung (20, 29) zum Festhalten der zu spannenden Haut in ihrer Auflageposition auf dem Spannrahmen (3), dadurch gekennzeichnet, dass jeder Spannklemme (7, 8, 28) eine mit ihr verschiebbare Andruckeinrichtung (20, 29) zugeordnet ist.

2. Spannvorrichtung nach Anspruch 1, dadurch gekennzeichnet, dass die Andruckeinrichtung (20, 29) an der Spannklemme (28) selbst oder an dem die Spannklemme (7) verschiebenden Element, insbesondere Wagen (15, 19) des Maschinentisches, lösbar befestigt ist.

3. Spannvorrichtung nach Ansprüchen 1 und 2, dadurch gekennzeichnet, dass die Andruckeinrichtung (20, 29) drehbeweglich ist und eine Abrollfläche aufweist.

4. Spannvorrichtung nach einem der Ansprüche 1 bis 3, dadurch gekennzeichnet, dass die Andruckeinrichtung (20, 29) eine Rolle (25, 30), Walze oder rotierende Bürste ist.

5. Spannvorrichtung nach einem der Ansprüche 1 bis 4, dadurch gekennzeichnet, dass die Andruckeinrichtung (20, 29) eine Zugkräfte auf die Haut aufbringende Relativbewegung ausführt.

6. Spannvorrichtung nach Ansprüchen 4 und 5, dadurch gekennzeichnet, dass ein separater Antrieb (26) für die Rolle (25, 30), Walze oder Bürste vorgesehen ist.

7. Spannvorrichtung nach Anspruch 6, dadurch gekennzeichnet, dass der Antrieb (26) ein Riementrieb ist, der von dem die Spannklemme (7) verschiebenden Element (15,19) des Maschinentisches mit einer Übersetzung zur Andruckeinrichtung (20) geführt ist.

8. Spannvorrichtung nach einem der Ansprüche 1 bis 7, dadurch gekennzeichnet, dass die Andruckeinrichtung (20, 29) in Vorschubrichtung der Spannklemme (7, 28) vorlaufend zur Klemmebene angeordnet ist.

9. Spannvorrichtung nach Anspruch 8, dadurch gekennzeichnet, dass mehrere Rollen, Walzen oder Bürsten voreinander und/oder beidseitig neben der Spannklemme angeordnet sind.

10. Spannvorrichtung nach einem der Ansprüche 1 bis 9, dadurch gekennzeichnet, dass als Gegenhalter eine Druck-Rolle, Walze oder Bürste in einer Stellung unterhalb der zu spannenden Haut im Halter der Andruckeinrichtung zugeordnet ist.

11. Spannvorrichtung nach einem der Ansprüche 4 bis 10, dadurch gekennzeichnet, dass die rolle, Walze oder Bürste und/oder der Gegenhalter verstellbar und federnd gelagert sind.

12. Spannvorrichtung nach einem der Ansprüche 1 bis 11, dadurch gekennzeichnet, dass am Wagen (15, 19) des Maschinentisches jeder Spannklemme (7) ein im wesentlichen U-förmiger, um 90° verschwenkter Hebel (22) mit sich erweiternden Schenkeln (24, 31) angelenkt ist, der an seinem oberen Schenkel (24) die Andruckeinrichtung, insbesondere Rolle (25), Walze oder Bürste drehbeweglich trägt und an seinem unteren Schenkel (31) durch ein Gegengewicht (27) belastet ist.

13. Spannvorrichtung nach einem der Ansprüche 1 bis 11, dadurch gekennzeichnet, dass über ein seitliches Distanzstück eine Rolle (30), Walze oder Bürste als Andruckeinrichtung an jeder Spannklemme befestigt ist.

14. Spannvorrichtung nach einem der Ansprüche 1 bis 13, dadurch gekennzeichnet, dass die Andruckeinrichtung (20, 29) aus Stahl besteht und mit Kunststoff belegt ist.

## Claims

1. Device for straining skins or hides in leather manufacture, having a straining frame (3) which is arranged on a machine table and in which a multiplicity of straining clamps (7, 8, 28) are mounted displaceably on essentially radial guides (4, 5), and having a contact pressure device (20, 29) for retaining the hide, which is to be strained, in its resting position on the straining frame (3), characterised in that each straining clamp (7, 8, 28) is associated with a contact pressure device (20, 29) which is displaceable with the former.

2. Straining device according to Claim 1, characterised in that the contact pressure device (20, 29) is releasably fastened to the straining clamp (28) itself or to the element displacing the straining clamp (7), in particular carriages (15, 19) of the machine table.

3. Straining device according to Claims 1 and 2, characterised in that the contact pressure device (20, 29) is movable in rotation and has a rolling surface.

4. Straining device according to one of Claims 1 to 3, characterised in that the contact pressure device (20, 29) is a roller (25, 30), cylinder or rotating brush.

5. Straining device according to one of Claims 1 to 4, characterised in that the contact pressure device (20, 29) executes a relative motion which applies stretching forces to the hide.

6. Straining device according to Claims 4 and 5, characterised in that a separate drive (26) is provided for the roller (25, 30), cylinder or brush.

7. Straining device according to Claim 6, characterised in that the drive (26) is a belt drive which is taken from the element (15, 19), displacing the straining clamp (7), of the machine table via a gearing to the contact pressure device (20).

8. Straining device according to one of Claims 1 to 7, characterised in that the contact pressure device (20, 29) is arranged to run forward, relative to the clamping plane, in the direction of advance of the straining clamp (7, 28).

9. Straining device according to Claim 8, characterised in that several rollers, cylinders or brushes are arranged in front of one another and/ or on either side next to the straining clamp.

10. Straining device according to one of Claims 1 to 9, characterised in that, as a counter-holder, a pressure roller, cylinder or brush is associated, in a position below the hide to be strained, in the holder with the contact pressure device.

11. Straining device according to one of Claims 4 to 10, characterised in that the roller, cylinder or brush and/or the counter-holder are mounted ad- justably and resiliently.

12. Straining device according to one of Claims 1 to 11, characterised in that, one the carriage (15, 19) of the machine table, a substantially U-shaped lever (22) is hinged to each straining clamp (7), which lever is pivoted by 90° and has widening arms (24, 31) and which, on its upper arm (24), carries the contact pressure device, in particular the roller (25), cylinder or brush, movable in rotation and, on its lower arm (31), is loaded with a counter-weight (27).

13. Straining device according to one of Claims 1 to 11, characterised in that a roller (30), cylinder of brush as a contact pressure device is fastened via a lateral spacer to each straining clamp.

14. Straining device according to one of Claims 1 to 13, characterised in that the contact pressure device (20, 29) is made of steel and is coated with plastic.

## Revendications

1. Appareil pour tendre des cuirs ou des peaux dans la fabrication du cuir avec un châssis-tendeur (3) disposé sur une table de machine et dans lequel un grand nombre de pinces de tension (7, 8, 28) sont montées de manière mobile sur des guides (4, 5) essentiellement radiaux, et avec un dispositif de serrage (20, 29) pour maintenir fermement le cuir à tendre dans sa position d'appui sur le châssis-tendeur (3), caractérisé en ce qu'à chaque pince de tension (7, 8, 28) est affecté un dispositif de serrage (20, 29) mobile avec la pince.

2. Appareil pour tendre suivant la revendication 1, caractérisé en ce que le dispositif de serrage (20, 29) est fixé de manière amovible sur la pince de tension (28) elle-même ou sur l'élément servant au déplacement de la pince de tension (7), en particulier un chariot (15, 19) de la table de machine.

3. Appareil pour tendre suivant les revendications 1 et 2, caractérisé en ce que le dispositif de serrage (20, 29) est susceptible d'un mouvement de rotation et présente une surface de glissement.

4. Appareil pour tendre suivant l'une quelconque des revendications 1 à 3, caractérisé en ce que le dispositif de serrage (20, 29) consiste en un galet (25, 30), un tambour ou une brosse rotative.

5. Appareil pour tendre suivant l'une quelconque des revendications 1 à 4, caractérisé en ce que le dispositif de serrage (20, 29) exécute un mouvement relatif exerçant une force de traction sur le cuir.

6. Appareil pour tendre suivant les revendications 4 et 5, caractérisé en ce qu'une commande séparée (26) est prévue pour le galet (25, 30), le tambour ou la brosse.

7. Appareil pour tendre suivant la revendication 6, caractérisé en ce que la commande (26) est une commande à courroie, qui est guidée à partir de l'élément de la table de machine servant au déplacement de la pince de tension (7) avec une transmission vers le dispositif de serrage (20).

8. Appareil pour tendre suivant l'une quelconque des revendications 1 à 7, caractérisé en ce que le dispositif de serrage (20, 29) est disposé dans la direction de défilement de la pince de tension (7, 28) s'étendant vers le plan de serrage.

9. Appareil pour tendre suivant la revendication 8, caractérisé en ce que plusieurs galets, tambours ou brosses sont disposés l'un devant l'autre et/ou des deux côtés près de la pince de tension.

10. Appareil pour tendre suivant l'une quelconque des revendications 1 à 9, caractérisé en ce que comme contre-support est disposé un galet de pression, un tambour ou une brosse dans une position sous le cuir à tendre dans le support du dispositif de serrage.

11. Appareil pour tendre suivant l'une quelconque des revendications 4 à 10, caractérisé en ce que le galet, le tambour ou la brosse et/ou le contre-support sont disposés de manière réglable et à ressort.

12. Appareil pour tendre suivant l'une quelconque des revendications 1 à 11, caractérisé en ce que sur le chariot (15, 19) de la table de machine de chaque pince de tension (7) est articulé un levier (22) essentiellement en U basculé de 90° avec des branches (24, 31) allant en s'écartant, levier qui sur sa branche supérieure (24) porte de manière à pouvoir tourner le dispositif de serrage, en particulier un galet (25), un tambour ou une brosse, et qui est sur sa branche inférieure (31) chargé d'un contrepoids (27).

13. Appareil pour tendre suivant l'une quelconque des revendications 1 à 11, caractérisé en ce que, au-dessus d'une pièce de distancement latérale est fixé sur chaque pince de tension un galet (30), un tambour ou une brosse comme dispositif de serrage.

14. Appareil pour tendre suivant l'une quelconque des revendications 1 à 13, caractérisé en ce que le dispositif de serrage est en acier et est recouvert de matière plastique.
